# EUROPÄISCHE PATENTSCHRIFT

(11) **EP 1 110 727 B1**
(45) Veröffentlichungstag und Bekanntmachung des Hinweises auf die Patenterteilung: **31.03.2004**
(21) Anmeldenummer: 00127603.9
(22) Anmeldetag: 16.12.2000
(51) Int. Cl.: B41F 27/10, B41F 13/10

(54) **Vorrichtung zur Zufuhr eines Druckmediums zu einem Zylinder einer Rotationsdruckmaschine**
Device for the supply of a pressurized medium to a cylinder of a rotary press
Dispositif pour l'alimentation d'un milieu sous pression vers un cylindre d'une machine rotative

(30) Priorität: 22.12.1999 DE 19961866
(43) Veröffentlichungstag der Anmeldung: 27.06.2001
(73) Patentinhaber: MAN Roland Druckmaschinen AG, 63012 Offenbach (DE)
(72) Erfinder: Göttling, Josef, 86316 Friedberg (DE); Petersen, Godber, 86159 Augsburg (DE)
(74) Vertreter: Schober, Stefan, Dipl.-Ing.

(56) Entgegenhaltungen:
- EP-A- 0 366 395
- DE-A- 2 542 748
- DE-A- 2 742 002
- DE-A- 4 203 550
- DE-A- 4 303 381
- DE-B- 1 097 452
- DE-U- 29 600 845

## Beschreibung

Die Erfindung betrifft eine Vorrichtung zur Zufuhr eines Druckmediums zu einem rotierbaren Zylinder einer Rotationsdruckmaschine.

Die DE 42 03 550 C2 zeigt eine Vorrichtung zum Zuführen eines Druckmediums zu einem Zylinder, bei der ein Zuführteil auf die Mantelfläche des Zapfens des Zylinders absenkbar ist. Dabei ist die Bewegung des Zuführteils an die An- und Abschaltung des Druckes des Mediums gekoppelt. Bei abgeschaltetem Druckmedium ist also das Zuführteil nicht auf den Zylinder aufsetzbar.

Die DE 43 03 381 A1 zeigt einen Plattenzylinder, dem Druckluft durch Ansetzen eines Zuführteils an die Stirnseite des Zylinderkörpers zuführbar ist. Eine Lagefixierung des Plattenzylinders ist dabei nicht möglich.

Das Dokument DE-U-296 00 845 zeigt die Zuführung von Druckluft an eine Spannspindel eines Druckwerkzylinders, wobei eine gestelltest angeordnete Zuführeinheit an einen Kanal der Spindel ansetzbar ist.

Der Erfindung liegt die Aufgabe zugrunde, eine Vorrichtung zum Zuführen eines Druckmediums zu einem Zylinder zu schaffen, mittels der der Zylinder unabhängig vom anzuschließenden Druckmedium lagefixierbar ist.

Die gestellte Aufgabe wird erfindungsgemäß mit den Merkmalen des Patentanspruchs 1 gelöst. Mit dem weitgehenden Übereinanderfassen des Auslasses des Zuführteils und der Zuführöffnung wird der Zylinder weitgehend formschlüssig gegen Verdrehen gesichert. Diese Blockierung ist auch möglich, ohne daß das Druckmedium zugeschaltet ist. Die Vorrichtung fungiert auch zuverlässig als Drehmomentenstütze, d. h., der Antriebsmotor kann im Stillstand unter Strom gehalten werden, was Vorteile für die Steuerung zeitigt. Die Vorrichtung benötigt wenig Platz. Dank dem steuerbaren Betätigungselement ist die Steuerung automatisierbar.

Weitere Merkmale und Vorteile ergeben sich aus den Unteransprüchen in Verbindung mit der Beschreibung.

Die Erfindung soll nachfolgend an einigen Ausführungsbeispielen näher erläutert werden. In den zugehörigen Zeichnungen zeigt schematisch:
- Fig. 1:: eine Vorrichtung zur Zufuhr eines Druckmediums zu einem Zylinder, die am Zylindermantel angeordnet ist,
- Fig. 2 bis 5:: weitere Ausführungsvarianten zu Fig. 1.

Fig. 1 zeigt einen Zylinder 1, auf den eine Druckformhülse 2 aufgespannt ist. Der Zylinder 1 ist mit seinem Zapfen 3 in einem Gestell 4 gelagert Nicht dargestellt trägt der Zylinder 1 an seinem anderen Ende ebenfalls einen Zapfen, mit dem er in einem Gestell gelagert ist Der Zylinder 1 kann einen Formzylinder einer Druckmaschine darstellen. Ebenso kann es sich beispielsweise um einen Trägerzylinder einer Einrichtung zum Herstellen einer Druckform oder auch um einen anderweitigen Zylinder handeln. Ebenso kann auf dem Zylinder 1 eine Gummituchhülse angeordnet sein. Auch ist die Erfindung bei anderen Zylindern anwendbar, an die ein einen Überdruck oder Unterdruck aufweisendes Druckmedium anzuschließen ist

Der Zylinder 1 weist an seinem Mantel eine Zuführöffnung 5 auf, von der eine nicht dargestellte Leitung zu ebenfalls nicht dargestellten, die Zylindermantelfläche durchdringenden Blasbohrungen am anderen Ende des Zylindermantels führen. Mittels der an den Blasbohrungen austretenden Druckluft ist die Druckformhülse 2 oder eine Gummituchhülse elastisch aufweitbar und sodann auf den Zylinder 1 oder von dem Zylinder 1 in axialer Richtung schiebbar.

Am Zylinder 1 ist ein Zuführteil 6 positioniert, das einen Anschluß 7 und einen Auslaß 8 für das Druckmedium aufweist. Der Anschluß 7 und der Auslaß 8 sind an den Enden einer Kolbenstange 9 eines Arbeitszylinders 10 angeordnet, der am Gestell 4 befestigt ist. Die Kolbenstange 9 ist mit einer durchgehenden Längsbohrung 11 versehen, so daß das Druckmedium durch die Kolbenstange 9 vom Anschluß 7 zum Auslaß 8 führbar ist: Der Auslaß 8 ist auf die Zuführöffnung 5 des Zylinders 1 zeigend, aiso in der die Zuführöffnung 5 enthaltenden, senkrecht auf der Drehachse des Trägerzylinders 1 stehenden Ebene, angeordnet.

Die Zuführöffnung 5 und der Auslaß 6 sind als Kegelpaarung ausgeführt, wobei an der Bohrung der Zuführöffnung 5 der Innenkegel 12 und am Auslaß 8 der Außenkegel 13 angeordnet ist. Es könnte auch umgekehrt an der Zuführöffnung 5 der Außenkegel und an dem Auslaß 8 der Innenkegel angeordnet sein. Einer der Kegel, im Ausführungsbeispiel der Außenkegel 13, trägt einen Dichtring 14.

Durch entsprechende Ansteuerung mit einem Fluid, vorteilhaft Druckluft, wird die Kolbenstange 9 aus der in Fig. 1 gezeichneten Stellung verfahren, wobei der Außenkegel 13 mit dem Auslaß 8 in den Innenkegel 12 der Zuführöffnung 5 eintritt. Nunmehr kann das am Anschluß 7 anliegende Druckmedium aktiviert und Ober die Längsbohrung 11, den Auslaß 8 und die Zuführöffnung 5 in den Zylinder 1 eingebracht werden. Der Rundring 14 dichtet dabei die anzuschließenden Teile ab. Außerdem überfassen der Außen- und der Innenkegel 13, 12 einander weitgehend formschlüssig und blockieren so den Zylinder 1 zuverlässig gegen Drehung. Dabei bleibt die Blockierung auch erhalten, wenn das am Anschluß 7 zuführbare Druckmedium abgeschaltet wird. Bei dieser Blockierung können dann auch bei angeschaltetem Antriebsmotor des Zylinders 1 Wartungsarbeiten, beispielsweise das Waschen oder Gummieren der Druckform, vorgenommen werden. Das einander Überfassen von Auslaß 8 und Zuführöffnung 5 kann auch mit anderen Konturen realisiert werden, beispielsweise mit einer zylindrischen Zuführöffnung und einem zylindrischen Auslaßzapfen, wobei die Übergänge angefast sind. Dank der radialen Anordnung de Zuführvorrichtung 6 ist eine kurze Bauweise des Zylinders 1 möglich.

In der genannten Ebene der Zuführöffnung 5 kann am Umfang des Zylinders 1 mindestens ein weiteres hinsichtlich der Kontur der Zuführöffnung 5 ähnelndes Formteil 15, also eine weitere Bohrung mit einem Innenkegel 12 angeordnet sein. Beim Einfahren des Zuführteils 6 in das Formteil 15 wird der Zylinder 1 entsprechend der Anordnung des Formteils 15 in einer vorbestimmten Lage arretiert. Dies ist ohne Aktivieren eines Druckmediums am Anschluß 7lediglich durch entsprechendes Ansteuern des Arbeitszylinders 10 ausführbar.

Nachfolgend werden weitere erfindungsgemäße Varianten beschrieben, wobei der Einfachheit halber weitgehend die bisherigen Bezugszeichen weiter verwendet werden. Gemäß Fig. 2 ist die Zuführöffnung 5 an einer Umfangsfläche eines Zapfens 3 des Zylinders 1 angeordnet. Mittels eines Betätigungsefements, beispielsweise eines Arbeitszylinders 10, ist das Zuführteil 6 auf die Zuführöffnung 5 aufsetzbar.

Gemäß Fig. 3 ist die Zuführöffnung 5 an der Stirnseite des Körpers des Zylinders 1 angeordnet. Das Anschlußteil 6 ist hier in Anpassung an örtliche Raumverhältnisse länger ausgeführt. Es ist an der Kolbenstange 9 des Arbeitszylinders 10 befestigt und beispielsweise in einem gestellfesten Lager 16 gelagert. Durch eine gewisse Schräglage zur Achse des Zylinders wird die nötige Baufreiheit zur Unterbringung des Arbeitszylinders 10 gewonnen. Durch Kröpfung des Zuführteils 6 werden ggf. die Einbaubedingungen weiter verbessert. Bei einer begrenzten Schräglage des Zuführteils 6 ist auch hier eine sichere Arretiermöglichkeit des Zylinders 1 gegeben.

Fig. 4 zeigt die Stirnseite eines Zapfens 3 eines Zylinders 1. Die Zuführöffnung 5 ist mit ausreichend großem Abstand a von der Drehachse des Zylinders angeordnet, wodurch die Arretierung des Zylinders gegen Verdrehung gegeben ist.

Gemäß Fig. 5 ist das Zuführteil 6.1 an einem Hebel 17 befestigt und bei dessen Schwenken der Auslaß 8 des Zuführteils 6.1 auf die Zuführöffnung 5 schwenkbar. Als steuerbares Betätigungselement für den Hebel 17 ist beispielhaft ein Hubmagnet 18 vorgesehen, dessen Anker 19 mittels einer Koppel 20 mit dem Hebel 17 verbunden ist.

Die weitere Ausgestaltung der in den Fig. 2 bis 5 beschriebenen Varianten entspricht dem Ausführungsbeispiel gemäß Fig. 1, weshalb auf nähere, wiederholende Beschreibungen verzichtet wird.

## Patentansprüche

1. Vorrichtung zur Zufuhr eines Druckmediums zu einem rotierbaren Zylinder (1) einer Rotationsdruckmaschine mit einer Zuführöffnung (5) am Zylinder (1) und einem auf diese mittels eines unabhängig von der Zuschaltung des Druckmediums steuerbaren Betätigungselements (10, 18)aufsetzbaren Zuführteil (6) mit einem Anschluß (7) und einem Auslaß (8) für das Druckmedium, wobei die Zufuhröffnung (5) und der Auslaß verbindbar sind, wobei bei aufgesetztem Zuführteil (6) der Auslaß (8) und die Zuführöffnung (5) einander überfassen und den Zylinder (1) gegen Drehung arretieren, wobei das Zuführteil (6) als Drehmomentenstütze fungiert.

2. Vorrichtung nach Anspruch 1, **dadurch gekennzeichnet, daß** die Zuführöffnung (5) und der Auslaß (8) als Kegelpaarung ausgeführt sind.

3. Vorrichtung nach Anspruch 2, **dadurch gekennzeichnet, daß** die Zuführöffnung (5) als Bohrung mit einem Innenkegel (12) ausgeführt ist und der Auslaß (8) an einem Außenkegel (13) angeordnet ist.

4. Vorrichtung nach einem der Ansprüche 1 bis 3, **dadurch gekennzeichnet, daß** die Zuführöffnung (5) am Mantel des Zylinders (1) angeordnet ist.

5. Vorrichtung nach einem der Ansprüche 1 bis 3, **dadurch gekennzeichnet, daß** die Zuführöffnung (5) an einer Umfangsfläche eines Zapfens (3) des Zylinders (1) angeordnet ist.

6. Vorrichtung nach einem der Ansprüche 1 bis 3, **dadurch gekennzeichnet, daß** die Zuführöffnung (5) an einer Stirnseite des Körpers des Zylinders (1) angeordnet ist.

7. Vorrichtung nach einem der Ansprüche 1 bis 3, **dadurch gekennzeichnet, daß** die Zuführöffnung (5) an einer Stirnseite eines Zapfens (3) des Zylinders (1) zu dessen Drehachse versetzt angeordnet ist.

8. Vorrichtung nach Anspruch 3, **dadurch gekennzeichnet, daß** in die Mantelfläche des Außen- oder Innenkegels (13, 14) ein Dichtring (14) eingelassen ist.

9. Vorrichtung nach einem der vorherigen Ansprüche, **dadurch gekennzeichnet, daß** das Betätigungselement als Arbeitszylinder (10) ausgeführt ist, dessen Kolbenstange (9) eine durchgehende Längsbohrung (11) aufweist und mit dem Anschluß (7) und Auslaß (8) für das Druckmedium versehen ist.

10. Vorrichtung nach einem der Ansprüche 1 bis 8, **dadurch gekennzeichnet, daß** das Zuführteil (6.1) an einem Hebel (17) befestigt und bei dessen Schwenken der Auslaß (8) auf die Zuführöffnung (5) schwenkbar ist und daß das Betätigungselement (10, 18) an dem Hebel angelenkt ist.

11. Vorrichtung nach einem der Ansprüche 1 bis 8 oder 10, **dadurch gekennzeichnet, daß** das Betätigungselement als elektrischer Hubmagnet (18) ausgeführt ist.

12. Vorrichtung nach einem der vorherigen Ansprüche, **dadurch gekennzeichnet, daß** der Auslaß (8) zwecks Arretierung des Zylinders (1) auf mindestens ein in der Kontur der Zuführöffnung (5) ähnelndes, am Zylinder (1) angeordnetes Formteil (15) setzbar ist.

## Claims

1. Device for the supply of a pressurized medium to a rotatable cylinder (1) of a rotary press, having a supply opening (5) on the cylinder (1) and a supply portion (6) that can be placed upon the supply opening (5) by means of an actuating element (10, 18) which can be controlled independently of switching on the pressurized medium and has a connection (7) and an outlet (8) for the pressurized medium, wherein it is possible to connect the supply opening (5) and the outlet, wherein, with the supply portion (6) placed on, the outlet (8) and the supply opening (5) overlap each other in engagement and arrest the cylinder (1) preventing it from turning, the supply portion (6) acting as a torque arm.

2. Device according to claim 1, **characterised in that** the supply opening (5) and the outlet (8) are constructed as a cone pairing.

3. Device according to claim 2, **characterised in that** the supply opening (5) is constructed as a bore with an inner cone (12) and the outlet (8) is arranged on an outer cone (13).

4. Device according to one of claims 1 to 3, **characterised in that** the supply opening (5) is arranged on the lateral surface of the cylinder (1).

5. Device according to one of claims 1 to 3, **characterised in that** the supply opening (5) is arranged on a circumferential face of a journal (3) of the cylinder (1).

6. Device according to one of claims 1 to 3, **characterised in that** the supply opening (5) is arranged on an end face of the body of the cylinder (1).

7. Device according to one of claims 1 to 3, **characterised in that** the supply opening (5) is arranged on an end face of a journal (3) of the cylinder (1) so as to be offset in relation to the latter's rotational axis.

8. Device according to claim 3, **characterised in that** a sealing ring (14) is let into the lateral surface of the outer or inner cone (13, 14).

9. Device according to one of the preceding claims, **characterised in that** the actuating element is constructed as a working cylinder (10), the piston rod (9) of which has a continuous longitudinal bore (11) and is provided with the connection (7) and outlet (8) for the pressurized medium.

10. Device according to one of claims 1 to 8, **characterised in that** the supply portion (6.1) is secured to a lever (17) and, when the latter swivels, the outlet (8) can be swivelled onto the supply opening (5), and **in that** the actuating element (10, 18) is articulated on the lever.

11. Device according to one of claims 1 to 8 or 10, **characterised in that** the actuating element is constructed as an electric lifting magnet (18).

12. Device according to one of the preceding claims, **characterised in that** for the purpose of arresting the cylinder (1) the outlet (8) can be set onto at least one shaped portion (15) that is similar in terms of its contour to the supply opening (5) and is arranged on the cylinder (1).

## Revendications

1. Dispositif d'alimentation d'un cylindre rotatif (1) avec un fluide sous pression dans une machine d'impression rotative comprenant un orifice d'alimentation (5) prévu sur le cylindre (1) et une pièce d'alimentation (6) avec un branchement (7) et une sortie (8) pour le fluide sous pression, et qui peut être appliqué par un élément d'actionnement (10, 18) indépendamment du branchement du fluide sous pression,
l'orifice d'alimentation (5) et la sortie étant reliés,
et lorsque la pièce d'alimentation (6) est appliquée, la sortie (8) et l'orifice d'alimentation (5) sont engagés l'un par rapport à l'autre et bloquent la rotation du cylindre (1),
la pièce d'alimentation (6) fonctionnant comme blocage de couple.

2. Dispositif selon la revendication 1,
**caractérisé en ce que**
l'orifice d'alimentation (5) et la sortie (8) ont des formes coniques complémentaires.

3. Dispositif selon la revendication 2,
**caractérisé en ce que**
l'orifice d'alimentation (5) est réalisé sous la forme d'un perçage avec un cône intérieur (12) et la sortie (8) est prévue sur le cône extérieur (13).

4. Dispositif selon l'une des revendications 1 à 3,
**caractérisé en ce que**
l'orifice d'alimentation (5) est prévu sur l'enveloppe du cylindre (1).

5. Dispositif selon l'une des revendications 1 à 3,
**caractérisé en ce que**
l'orifice d'alimentation (5) est prévu sur la surface périphérique d'un tourillon (3) du cylindre (1).

6. Dispositif selon l'une des revendications 1 à 3,
**caractérisé en ce que**
l'orifice d'alimentation (5) est prévu sur la face frontale du corps du cylindre (1).

7. Dispositif selon l'une des revendications 1 à 3,
**caractérisé en ce que**
l'orifice d'alimentation (5) est prévu sur la face frontale d'un tourillon (3) du cylindre (1), de manière décalée par rapport à son axe de rotation.

8. Dispositif selon la revendication 3,
**caractérisé en ce que**
la surface-enveloppe du cône extérieur ou du cône intérieur (13, 14) comporte un joint torique (14) inséré.

9. Dispositif selon l'une des revendications précédentes,
**caractérisé en ce que**
l'élément d'actionnement est un vérin (10) dont la tige de piston (9) comporte un perçage longitudinal traversant (11) muni d'un branchement (7) et d'une sortie (8) pour le fluide sous pression.

10. Dispositif selon l'une des revendications 1 à 8,
**caractérisé en ce que**
la pièce d'alimentation (6.1) est fixée à un levier (17) et son basculement fait basculer la sortie (8) sur l'orifice d'alimentation (5) et l'élément d'actionnement (10, 18) est articulé sur le levier.

11. Dispositif selon l'une des revendications 1 à 8 ou 10,
**caractérisé en ce que**
l'élément d'actionnement est un électroaimant (18).

12. Dispositif selon l'une des revendications précédentes,
**caractérisé en ce que**
pour bloquer le cylindre (1) la sortie (8) s'applique contre une pièce de forme (12) du cylindre (1) dont le contour correspond au moins à l'orifice d'alimentation (5).
